# EUROPÄISCHE PATENTSCHRIFT

(11) **EP 2 518 388 B1**
(45) Veröffentlichungstag und Bekanntmachung des Hinweises auf die Patenterteilung: **16.04.2014**
(21) Anmeldenummer: 11003500.3
(22) Anmeldetag: 28.04.2011
(51) Int. Cl.: F21S 8/00, G02B 6/00

(54) **Leuchte**
Lamp
Eclairage

(43) Veröffentlichungstag der Anmeldung: 31.10.2012
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR

(56) Entgegenhaltungen:
- EP-A1- 2 023 035
- EP-A2- 1 043 542
- US-A- 6 161 939

## Beschreibung

Die Erfindung betrifft eine Leuchte mit einem Gehäuse zur Aufnahme einer Mehrzahl von vorzugsweise in einer Ebene gelegenen Leuchtmitteln sowie gegebenenfalls erforderlicher Vorschaltgeräte, Treiber und dgl. und einer eine raumseitige Direktlichtfläche bildenden, im Gehäuse gehalterten Streulichtfläche, insbesondere in Form einer Mikro-Prismatikfläche oder einer satinierten oder opalen Fläche, wobei das Gehäuse in ein den Leuchtmitteln zugeordnetes Basisteil und ein der Streulichtfläche zugeordnetes Rahmenteil unterteilt ist und zwischen Basisteil und Rahmenteil ein transparent ausgebildetes Zwischenelement vorgesehen ist.

Leuchten dieser Art sind bekannt als Einbauleuchten, Anbauleuchten und auch als bezüglich der jeweiligen Decke abgehängte Leuchten. Sowohl in lichttechnischer als auch in ästhetischer Hinsicht lassen derartige Leuchten häufig zu wünschen übrig.

Eine Leuchte der eingangs genannten Art ist aus der EP 2 023 035 A1 bekannt. Bei dieser bekannten Leuchte befinden sich die Leuchtmittel im Bereich eines die Streulichtfläche umschließenden Rahmenteils und sind auf eine zwischen Basisteil und Rahmenteil angeordnete Reflexionsfläche gerichtet. Zwischen dem Basisteil und dem die Streulichtfläche randseitig begrenzenden Rahmenteil befindet sich ein sich erweiternder Raumkörper, der gebildet wird von einem Basisabschnitt, einem sich daran anschlieβenden, sich allseitig erweiternden Schrägflächenabschnitt und einem sich einteilig daran anschließenden Randabschnitt, der als Träger für das Rahmenteil ausgebildet ist. Dieser Raumkörper kann insgesamt transparent ausgebildet sein, so dass bei Beaufschlagung mit Licht zusätzlich zum beleuchteten Schrägflächenabschnitt auch der einteilig mit dem Schrägflächenabschnitt ausgebildete Randabschnitt beleuchtet wird und dadurch ein umlaufender, bezüglich der Streulichtfläche optisch beabstandeter, von dem Randabschnitt gebildeter, lichtabstrahlender Bereich entsteht.

Aus US 6 161 939 A ist eine Leuchte bekannt, bei der eine mittig in einem Gehäuse angeordnete Leuchtstoffröhre Licht allseitig abstrahlt, wobei direkt unterhalb der Leuchtstoffröhre das abgestrahlte Licht auf ein Ausblendraster trifft und seitlich neben der Leuchtstoffröhre flächige Lichtleiter vorgesehen sind, in denen das stirnseitig eintretende Licht mehrfach reflektiert und großflächig raumseitig abgestrahlt wird.

Aufgabe der Erfindung ist es, Leuchten der eingangs angegebenen Art unter Berücksichtigung der jeweils zum Einsatz kommenden Leuchtmittel bei konstruktiv einfachem Aufbau derart auszubilden, dass einerseits eine hohe Gleichmäßigkeit der raumseitigen Lichtabstrahlfläche erzielt und andererseits eine ästhetische Betonung der jeweiligen Formatkontur erreicht und insbesondere ein weicher Lichtübergang zur Deckenfläche erzielt wird.

Diese Aufgabe wird nach der Erfindung im Wesentlichen dadurch gelöst, dass das transparente Zwischenelement aus einem eigenständigen, einen Teillichtstrom abzweigenden Lichtsammel- und Führungsprofil zur Schaffung eines umlaufenden, bezüglich der Streulichtfläche optisch beabstandeten Lichtbandes vorgesehen ist.

Durch das in den Gesamtaufbau der Leuchte integrierte Lichtsammel-und Führungsprofil wird ein definierter Anteil des von den Leuchtmitteln erzeugten Lichtstroms zur Schaffung eines umlaufenden Lichtbandes abgezweigt, wobei dieses Lichtband optisch von der von der Streulichtflächefläche gebildeten Direktlichtfläche durch das Rahmenteil getrennt ist, wodurch die Formatkontur betont in Erscheinung tritt und auch der angestrebte weiche Lichtübergang zur jeweiligen Deckenfläche gewährleistet werden kann.

Das aus transparenten Materialien bestehende Lichtsammel- und Führungsprofil umfasst einen im Einstrahlbereich der Leuchtmittel gelegenen inneren Lichtsammelbereich und einen äußeren, entweder flächenbündig mit den Gehäuse- und/oder Rahmenteilen endenden oder über diese überstehenden Lichtabstrahlbereich.

Der in den Lichtsammelbereich eingekoppelte Teil-Lichtstrom wird in diesem von einem Lichtleiter mit innerer Totalreflexion gebildeten Element so geführt, dass er praktisch in seiner Gesamtheit in den von einem Diffusormaterial gebildeten Lichtabstrahlbereich gelangt und aus diesem in Form von Streulicht austritt. Die aus unterschiedlichen Materialien bestehenden Lichtleiter- und Diffusorbereiche des Lichtsammel- und Führungsprofils werden bevorzugt als einheitliches, koextrudiertes Teil gestaltet.

Nach einer Ausgestaltung der Erfindung ist das dem Lichtleiterelement zugeordnete Streulichtelement als Mehrfunktionsteil gestaltet und weist einerseits einen sich zur Streulicht- bzw. Prismatikfläche erstreckenden Stütz- und Trägerschenkel und andererseits einen parallel und mit Abstand zum Lichtleiterelement verlaufenden Halteschenkel zur Ausbildung einer Aufnahmenut auf. Diese Ausgestaltung ermöglicht einen konstruktiv einfachen Aufbau und eine vorteilhafte Verbindung des Lichtsammel- und Führungsprofils mit einem Trägerprofilrahmen, welcher mit dem Basisteil kuppelbar ist.

Als Leuchtmittel wird eine Mehrzahl von sich zumindest im Wesentlichen über die Streulichtfläche erstreckenden Leuchtstofflampen oder eine Vielzahl von verteilt auf einer hinsichtlich ihrer Größe an die Streulichtfläche angepassten Trägerfläche angeordneten LED's verwendet. Auch die Verwendung einer Kombination dieser Leuchtmittel ist möglich.

Durch die Anordnung und die Wahl des Abstandes der Leuchtstofflampen von der Streulichtfläche kann eine sehr gleichmäßige Ausleuchtung dieser vorzugsweise noch von einer Diffusorfolie bedeckten Prismatikfläche bei gleichzeitiger Entblendung sichergestellt werden.

Gemäß einer bevorzugten Ausführungsform der Erfindung wird als Leuchtmittel eine Vielzahl von gleichmäßig über eine Trägerfläche verteilt angeordneten LED's mit weitwinkliger Abstrahlung verwendet, wodurch es wiederum im Zusammenwirken mit der vorzugsweise vorgesehenen Mikro-Prismatikfläche mit raumseitig gelegenen Prismen gelingt, eine gleichmäßig leuchtende, raumseitige Lichtabstrahlfläche zu erzielen, wobei eine derartige Leuchte von geringer Bauhöhe einen besonders hohen Betriebswirkungsgrad aufweist.

Nach einer vorteilhaften Ausgestaltung der Erfindung umfasst das Rahmenteil ein Außenprofilteil in Form eines Abdeck- und Montagerahmens mit einem nach innen gerichteten Trägerschenkel für die Streulichtfläche sowie ein in das Außenprofilteil eingepasstes Stützprofilteil, das einerseits den Randbereich der Streulichtfläche, insbesondere über eine Abwinklung, fixiert und andererseits eine Stütz- und Befestigungsfläche für das Lichtsammel- und Führungsprofil aufweist. Außenprofilteil und Stützprofilteil sind vorzugsweise lösbar, jedoch fest miteinander verbunden. Diese Verbindung erfolgt bevorzugt über Schnapprastelemente, wozu beispielsweise am Außenprofilteil nach innen gerichtete Noppen und im Stützprofilteil entsprechende Vertiefungen oder Öffnungen vorgesehen sein können.

Das Rahmenteil ist mit dem Basisteil über ein Trägerprofilteil kuppelbar, wobei dieses Trägerprofilteil mit dem Rahmenteil über das dazwischen angeordnete Lichtsammel- und Führungsprofil verbunden ist. Dabei sind die das Lichtsammel- und Führungsprofil durchdringenden Befestigungselemente vorzugsweise transparent ausgebildet, um eine störende Beeinflussung des Lichtstroms durch dieses Lichtsammel- und Führungsprofil hindurch zu vermeiden. Die am Lichtsammel- und Führungsprofil beiderseits anliegenden und mit ihm verbundenen Komponenten stellen gleichzeitig sicher, dass ein seitlicher Lichtaustritt verhindert wird, soweit dies nicht bereits durch die Innen-Totalreflexion in dem von den Leuchtmitteln beaufschlagten Lichtleiterelement der Fall ist.

Gemäß einer weiteren vorteilhaften Ausführungsform der Erfindung ist es möglich, das Lichtsammel- und Führungsprofil durchdringende Befestigungselemente zu vermeiden, wobei in diesem Falle beiderseits des das Licht sammelnden Lichtleiterelements zwischen diesem Lichtleiterelement und dem Diffusorelement Aufnahmenuten für abgewinkelte Endbereiche des Trägerprofils und des Stützprofils vorgesehen sind.

Im Zusammenhang mit dem als Mehrfunktionsteil gestalteten Lichtsammel- und Führungsprofil ist es von Vorteil, wenn das Rahmenteil ein Außenprofilteil in Form eines Abdeck- und Montagerahmens mit einem nach innen gerichteten Trägerschenkel für die Prismatikfläche und einem Abdeckschenkel umfasst, der über Schnapprastverbindungen in Form einer Rastnut in dem Stütz- und Trägerschenkel des Streulichtelements und federnden Rastelementen an der Innenseite des Abdeckschenkels kuppelbar ist.

Das Rahmenteil ist mit dem Basisteil über ein rahmenförmiges Trägerprofilteil kuppelbar, und dieses Trägerprofilteil greift nach einer bevorzugten Ausführungsform über ein nach außen abgewinkeltes Ende mit geringem Spiel in die umlaufende Aufnahmenut zwischen dem Lichtleiterelement und dem Halteschenkel des Streulichtelements ein. Auf diese Weise ist eine bolzenlose Verbindung zwischen dem Trägerprofilteil und dem Lichtsammel- und Führungsprofil realisiert.

Eine weitere Ausführungsvariante der Erfindung besteht darin, dass zur Ausbildung eines deckenbündigen Lichtbandes bei einer Einbauleuchte das Lichtsammel- und Trägerprofil als umlaufendes Vertikalrahmenelement zwischen dem die Prismatikfläche tragenden Außenprofilteil des Rahmenteils und den Vertikalwänden des Basisteils angeordnet ist, wobei ein freiliegender Innenbereich des transparenten Vertikalrahmenelements den Lichtsammelbereich bildet.

Bei dieser Ausführungsform verläuft das Lichtsammel- und Führungsprofil senkrecht zur Prismatikfläche und schließt entweder bündig mit der Prismatikfläche und von dieser durch das Rahmenteil getrennt ab oder ist über die Prismatikfläche überstehend ausgebildet, wobei der überstehende Bereich in seiner Formgebung bzw. Außenkontur frei gestaltbar ist. Dies führt zu einer ausgeprägten Betonung der durch die Prismatikfläche vorgegebenen Formatkontur. Diese Betonung kann - wie auch bei allen anderen Ausführungsformen der Erfindung - durch unterschiedliche Farbgebung im Vergleich zur Prismatikfläche noch verstärkt werden, wobei die Erzeugung eines Lichtbandes vorgebbarer Farbe durch Wahl eines entsprechend farbigen Lichtleiterelements oder Diffusorelements für den Lichtsammelbereich erfolgt.

Um das gesamte Rastermaß als Lichtfläche nutzen zu können, ist ein werkzeugloses Abschwenken des Rahmenteils vom Basisteil vorgesehen, und zwar bevorzugt über ein innen liegendes Schwenkhebelsystem, insbesondere ein Scherenhebelsystem, wobei die Fixierung des Rahmenteils am Basisteil in der Betriebsstellung durch eine entsprechend wirkende Federvorspannung oder zumindest ein lösbares Verschlusselement gewährleistet werden kann. Es wird entweder ein Verschluss nach Art eines Schnappverschlusses unter Federkraftwirkung vorgesehen, wobei der Schließvorgang leicht von Statten geht, zum Öffnen aber ein gewisser Kraftaufwand erforderlich ist, oder es wird vorzugsweise ein so genannter Push/Push-Verschluss eingesetzt, der ohne jegliche Bedienelemente durch leichtes Drücken auf das zum Basisteil ein entsprechend geringes Spiel aufweisende Rahmenteil einfach geschlossen und entsprechend komfortabel wieder gelöst werden kann.

Die Verbindung des Schwenk- oder Scherenhebelsystems mit dem Rahmenteil und damit der Lichtfläche kann über technische Druckknöpfe erfolgen, so dass auf diese Weise nicht nur die Fertigmontage erleichtert wird, sondern nach einer gegebenenfalls erforderlichen Abnahme der Lichtfläche ein erneutes Fixieren problemlos durchgeführt werden kann. Eine besonders vorteilhafte Anwendung der erfindungsgemäßen Leuchte besteht in der Schaffung so genannter Cluster-Situationen, bei der mehrere Einbauleuchten zueinander benachbart in einer Rasterprofildecke angeordnet sind, und zwar unter Ausbildung gleichförmiger Spalte bzw. Fugen mit einer Breite von wenigen Millimetern, beispielsweise 5 mm, wobei diese Spalte oder Fugen von den Abdeckrahmen der Leuchten begrenzt sind und über die einander gegenüberliegenden, umlaufenden Streulichtelemente mit Licht beaufschlagt werden. Die Deckenprofilteile, an denen die Basisteile der Leuchten so fixiert sind, dass zur Verbindung von Basis-und Rahmenteilen Push/Push-Einheiten verwendet werden können, sind im Regelfalle weiß, so dass ideale Reflexionsflächen für das Fugenlicht vorliegen und bei der erfindungsgemäßen Anordnung genutzt werden können. Insbesondere die Verwendung von Push/Push-Einheiten ermöglicht die besonders enge Reihung der Einzelleuchten, da in diesem Falle keine besonderen Bedienelemente zum Öffnen der Leuchten vorgesehen werden müssen, sondern die Lichtabstrahlfläche die Bedienfläche bildet. Durch den Überstand der Leuchten über das Deckenprofil kann das gesamte Rastermaß ausgenutzt werden, wodurch sich eine um ungefähr 10% größere Lichtfläche erzielen lässt.

Weitere vorteilhafte Merkmale und Ausgestaltungen der Erfindung ergeben sich aus den Ansprüchen, der nachfolgenden Beschreibung von Ausführungsbeispielen sowie der Zeichnung.

In der Zeichnung zeigt:
- Fig. 1: eine schematische perspektivische Teildarstellung einer ersten Ausführungsform der Erfindung mit Leuchtstoffröhren als Leuchtmittel,
- Fig. 2, 2a: schematische Teil-Schnittdarstellungen des Übergangsbereichs von Rahmenteil zu Basisteil entsprechend bevorzugter Ausführungsformen der Erfindung,
- Fig. 3: eine schematische perspektivische Teildarstellung einer weiteren Ausführungsform der Erfindung in Form einer Anbauleuchte mit einer Vielzahl von LED's als Leuchtmittel,
- Fig. 4: eine schematische perspektivische Teildarstellung einer weiteren Ausführungsvariante der Erfindung in Form einer Einbauleuchte,
- Fig. 5: eine schematische perspektivische Darstellung einer Ausführungsform einer erfindungsgemäßen Leuchte mit abschwenkbarem Rahmenteil,
- Fig. 6: eine perspektivische Teilschnittansicht einer weiteren Ausführungsform der Erfindung, und
- Fig. 7: eine Teilschnittdarstellung einer Rasterprofildecke mit zu Clustern zusammengestellten Leuchten gemäß der Erfindung unter Ausbildung konturierter Leuchtfugen.

Fig. 1 zeigt in Form einer perspektivischen Teildarstellung eine Ausführungsform der Erfindung in Form einer mit Leuchtstoffröhren 4 bestückten Anbauleuchte, die ein zur Deckenbefestigung bestimmtes Basisteil 1 und ein mit dem Basisteil verbindbares bzw. kuppelbares Rahmenteil 2 umfasst.

Das Grundgehäuse oder Basisteil 1 nimmt die in einer Ebene angeordneten Leuchtstoffröhren 4 mit zugehörigen Fassung sowie die erforderlichen, in der Zeichnung nicht dargestellten elektronischen Komponenten, insbesondere Vorschaltgeräte, auf.

Das Rahmenteil 2, das das Gehäuse im Betriebszustand der Leuchte verschließt, trägt über schmale, nach innen gewinkelte Trägerschenkel 7 eine Mikro-Prismatikfläche 3 mit raumseitig gelegenen Prismen bekannter Bauart, an der eine gleichmäßige Leuchtdichte, vorzugsweise im Bereich von ca. 1000 cd/m² bis etwa 2000 cd/m² realisierbar ist.

Wichtig ist dabei, dass die Leuchtdichte über die Fläche gleichmäßig verteilt ist, wozu der gegenseitige Abstand der Leuchtstoffröhren 4 einerseits und der Abstand zwischen der Ebene, in der sich die Leuchtstoffröhren 4 befinden, und der Mikro-Prismatikfläche 3 jeweils optimal eingestellt wird.

Zur Verbesserung der Entblendung und zur Gewährleistung möglichst niedriger Bauhöhen werden in der Mikro-Prismatikfläche 3 bevorzugt hexagonale Prismen mit ca. 120 Grad vorgesehen.

Bestandteil des Rahmenteils 2 sind ein die unterseitige schmale Abwinklung 7aufweisendes Außenprofilteil 6, das einen Abdeck- und Montagerahmen bildet, sowie ein innerhalb des Außenprofilteils angeordnetes Stützprofilteil 8, das mit dem Außenprofilteil 6 vorzugsweise über Schnapp-Rastelemente verbunden ist und vor allem zwei Funktionen besitzt, nämlich zum einen die Fixierung des Randbereichs der Mikro-Prismatikfläche 3 und zum anderen die Bildung einer Stütz- und Befestigungsfläche 9 für ein transparentes Lichtsammel- und Führungsprofil 5. Die jeweils als umlaufende, rahmenförmige Teile ausgebildeten Profilteile 8, 9 und 5 sind zusammen mit einem an das Lichtsammel- und Führungsprofil 5 angrenzenden, sich in das Basisteil 1 erstreckenden Trägerprofilteil 12 fest miteinander verbunden, vorzugsweise über transparente Verbindungselemente.

Der Fig. 1 ist zu entnehmen, dass sich das innen liegende Ende des Lichtsammel- und Führungsprofils 5 im Einstrahlbereich der Leuchtmittel 4 befindet, d.h. von dem zur Abstrahlung zur Verfügung stehenden Gesamtlichtstrom wird ein Teillichtstrom durch das Lichtsammel-und Führungsprofil 5 abgezweigt, und dieser gezielt geführte Teillichtstrom tritt über das Lichtsammel- und Führungsprofil 5 seitlich aus, wobei der außen liegende Bereich des Lichtsammel- und Führungsprofils 5 als Diffusor ausgebildet ist.

Mittels des so geschaffenen, umlaufenden Lichtbandes, das durch den Kontrast zwischen dem benachbarten Rahmenelement bzw. den benachbarten Rahmenelementen besonders deutlich und getrennt von der Hauptlichtfläche in Erscheinung tritt, wird eine Indirekt-Lichtzone gebildet, die einen ästhetisch weichen Lichtübergang zur Deckenfläche erbringt.

Die schematische Teildarstellung nach Fig. 2a verdeutlicht in vergrößerter Darstellung den prinzipiellen Aufbau einer Ausgestaltung eines Anbauleuchte mit Prismatikfläche 3, Rahmenteil 2 mit integriertem Lichtsammel- und Führungsprofil 5 sowie dem zum Deckeneinbau bestimmten Basisteil 1.

Das in eine Decke 21 eingebaute Basisteil in Form eines flachtopfförmigen Gehäuses nimmt eine Trägerfläche 15 für eine Vielzahl von über diese Trägerfläche verteilten LED's 4 auf, wobei in dem Zwischenraum zwischen dieser Trägerfläche 15 und dem Gehäuseboden die erforderlichen elektronischen Komponenten sowie Verdrahtungen untergebracht werden können.

Schematisch angedeutet ist eine Push/Push-Einheit 22, die an der seitlichen Innenwand des Basisteils 1 befestigt ist und mit einem mit dem Rahmenteil 2 fest verbundenen Rastelement 23 zusammenwirkt. Das Trägerprofilteil 12 stützt sich am Boden des Basisteils 1 über ein elastisches, z.B. aus einem Schaumgummimaterial bestehendes Element 35 ab, und zwar derart, dass bei geschlossener Leuchte auf das Trägerprofilteil 12 eine gewisse Vorspannung ausgeübt und damit eine definierte Relativlage zwischen Basisteil 1 und Rahmenteil 2 gewährleistet ist.

Das Rahmenteil 2 umfasst ein als Abdeck- und Montagerahmen dienendes Außenprofil 6, das im Querschnitt L-förmig ausgebildet ist, so dass ein nach innen abgewinkelter Trägerschenkel 7 als Auflage für die Prismatikfläche, auf der vorzugsweise noch eine Folie 20 angeordnet ist, dienen kann. Im Wesentlichen formschlüssig innerhalb des Außenprofilteils 6 gelegen ist ein Stützprofilteil 8 vorgesehen, das einerseits zur Fixierung der Prismatikfläche 3 dient und dazu ein entsprechend abgewinkeltes Ende aufweisen kann, und das andererseits eine Stütz- und Befestigungsfläche 9 aufweist, auf dem das Lichtsammel- und Führungsprofil 5 angeordnet ist.

Das Außenprofil 6 ist mit dem Stützprofil 8 bevorzugt lösbar verbunden, wobei die Verbindung gemäß einer bevorzugten Ausgestaltung über Schnapp-Rasteinheiten erfolgt, die im dargestellten Beispiel aus Öffnungen 18 im Stützprofilteil 8 und in diese Öffnungen 18 eingreifende Noppen 19 am Außenprofilteil 6 bestehen. Die Noppen 19 können durch entsprechende Ausprägungen im Außenprofilteil 6 gebildet werden.

Mit der Stütz- und Befestigungsfläche 9 des Stützprofilteils 8 ist das aus transparenten Materialien bestehende Lichtsammel- und Führungsprofil 5 fest verbunden, und zwar bevorzugt über lichtdurchlässige Verbindungselemente, wie z.B. Bolzen. Mittels dieser Verbindungselemente ist an dem Lichtsammel- und Führungsprofil 5 noch ein sich in das Basisteil 1 erstreckendes Trägerprofilteil 12 sowie im Falle der Verwendung von Push/Push-Einheiten 22 ein mit diesem zusammenwirkendes Rastelement 23 verbunden. Dabei ist sichergestellt, dass zwischen dem Lichtsammel- und Führungsprofil 5 und dem in die jeweilige Decke 21 eingebauten Basisteil ein geringes, im Millimeterbereich liegendes Spiel 24 verbleibt, das für die Funktion der eingesetzten Push/Push-Einheiten notwendig ist.

Das Lichtsammel- und Führungsprofil setzt sich zusammen aus einem von einem Lichtleiter gebildeten Lichtsammelbereich 10 und einem sich daran anschließenden Streulichtelement bzw. Diffusor, das als Lichtabstrahlbereich 11 wirkt. Der Lichtsammelbereich 10 ist derart gestaltet und dimensioniert, dass er im Einfallbereich des von den Leuchtmitteln 4 kommenden Lichtes liegt, so dass der aufgenommene Lichtanteil innerhalb des insbesondere mit innerer Totalreflexion arbeitende Lichtleiters zu dem Diffusorelement geleitet wird, wo er nach außen als Indirektlicht abgegeben wird und einen weichen Lichtübergang zur Decke 21 bewirkt.

Fig. 2b zeigt eine Abwandlung der Ausgestaltung nach Fig. 2a, wobei es im Rahmen dieser Abwandlung möglich ist, auf die in Fig. 2a gezeigten, insbesondere transparenten Verbindungselemente 13 zu verzichten.

Zu diesem Zwecke ist das Diffusor- bzw. Streulichtelement 11 mit einer U-förmigen Ausnehmung 39 versehen, wobei zwischen die dadurch gebildeten Schenkel 37, 38 unter Freilassung von jeweils einem Aufnahmespalt das Lichtleiterelement 10 eingreift. Auch in diesem Falle können das Lichtleiterelement 10 und das mit der Ausnehmung 39 versehene Diffusorelement 11 aus einem koextrudierten Teil bestehen.

In den Spalt zwischen dem Lichtleitelement 10 und dem Schenkel des Diffusorelements, der auf der Seite der mit einer Diffusorfolie 36 belegten Prismatikfläche 3 gelegen ist, greift ein abgewinkelter Schenkel 38 des Stützprofilteils 8 ein, während sich in den gegenüberliegenden Spalt zwischen Lichtleiterelement 10 und Diffusorelement 11 das abgewinkelte Ende 37 des Trägerprofilteils erstreckt. Auf diese Weise wird eine kraftschlüssige Verbindung zwischen dem Basisteil 1 und dem Rahmenteil 2 ohne Verwendung von Verbindungsbolzen geschaffen.

Fig. 3 zeigt eine bevorzugte Ausführungsvariante der Erfindung in Form einer Einbauleuchte, wobei als Leuchtmittel 4 eine Vielzahl von über eine Trägerfläche 15 verteilten LED's vorgesehen ist. Durch die Verwendung von LED's ohne Einzellinsen wird eine gleichmäßig leuchtende Fläche erhalten, ein hoher Betriebswirkungsgrad erzielt und dabei gleichzeitig eine geringe Bauhöhe erreicht.

Der Grundaufbau der Leuchte nach Fig. 3 entspricht dem anhand von Fig. 2a und 2b erläuterten Prinzip, wobei hier jedoch die charakteristische Besonderheit vorliegt, dass das von dem Lichtsammel- und Führungsprofil 5 gebildete umlaufende Lichtband im Einbauzustand praktisch unmittelbar an die Decke angrenzt und somit deutlich getrennt von der Haupt-Abstrahlfläche der Mikro-Prismatikscheibe 3 eine Deckenaufhellung über Indirektlicht erhalten wird und dabei das Lichtband als eigenständiges Merkmal der Leuchte in Erscheinung tritt. Aus dieser Darstellung ist auch ersichtlich, dass der Raum hinter der Trägerfläche 15 zur Aufnahme aller weiteren erforderlichen elektronischen Komponenten sowie der elektrischen Anschlussverbindungen, die beispielsweise auch über Steckelemente ausgeführt sein können, besonders gut geeignet ist.

Fig. 4 zeigt eine weitere Ausgestaltung der Erfindung in Form einer deckenbündigen Einbauleuchte, wobei in diesem Falle zur Ausbildung eines deckenbündigen Lichtbandes 14 das Lichtsammel- und Führungsprofil 5 als umlaufendes Vertikalrahmenelement ausgebildet und zwischen dem die Prismatikfläche 3 tragenden Trägerprofilteil 12 und den Vertikalwänden 16 des Basisteils 1 angeordnet und an den Vertikalwänden 16 befestigt ist.

Auch in diesem Falle besitzt das rahmenförmig umlaufende Lichtsammel-und Führungsprofil 5 einen im Inneren des Basisteils 1 gelegenen freien Lichtsammelbereich 10, von dem der aufgenommene Teillichtstrom - geführt zwischen den Wandungen von Trägerprofilteil 12 und Vertikalwand 16 - zum deckenbündigen Ende geleitet wird und dort das Lichtband 14 bildet, das von der Prismatikfläche 3 deutlich durch das Rahmenteil getrennt ist und somit individuell und gegebenenfalls in der im Einzelfall gewählten Lichtfarbe in Erscheinung tritt.

Der von einem Lichtleiter gebildete Lichtsammelbereich 10 kann zur Verbesserung der Lichteinkopplung an seinem Ende auch abgewinkelt gestaltet sein, wobei sich der abgewinkelte Bereich nicht bis zum Gehäuseboden erstreckt, so dass über dieses abgewinkelte Ende eine Lichteinkopplung von oben und von der Seite erreicht werden kann. An den Lichtleiterteil schließt sich wie bei den bereits geschilderten Ausführungsformen ein Diffusorbereich an, der den als Lichtband 14 in Erscheinung tretenden Lichtabstrahlbereich bildet. Der Rahmenteil 2, der bündig zum Lichtband 14 verläuft, ist hinsichtlich Außenprofilteil und Stützprofilteil analog zu den bereits geschilderten Ausführungsformen aufgebaut.

Nach einer Abwandlung der in Fig. 4 gezeigten Ausführungsform kann der Diffusorbereich des Lichtsammel- und Führungsprofils 5 auch als nach außen überstehend ausgebildet sein, wobei der überstehende Bereich hinsichtlich seiner Formgebung frei gestaltbar ist.

Durch die Wahl der Farbe des Lichtleiterelements oder des Diffusorelements kann eine besondere Betonung des Lichtbandes 14 bei allen Ausführungsformen der Erfindung erfolgen.

Sowohl zur Erleichterung der Montage als auch zu Wartungszwecken kann grundsätzlich bei allen Ausführungsformen der Erfindung in vorteilhafter Weise vorgesehen sein, dass Rahmenteil 2 und Basisteil 1 über ein innen liegendes Schwenkhebelsystem, insbesondere ein Scherenhebelsystem 17 miteinander verbunden sind, wie dies beispielsweise in Fig. 5 dargestellt ist. Die Scherenhebel 17 sind mit dem Rahmenteil 2 über technische Druckknöpfe verbunden, so dass die Verbindung der beiden Grundkomponenten der Leuchte bei der Fertigmontage schnell und problemlos erfolgen kann und grundsätzlich eine Abnahme des Rahmenteils möglich ist. Das durch das Schwenkhebelsystem 17 ermöglichte Abschwenken des Rahmenteils 2 gewährleistet eine werkzeuglose Öffnung der Leuchte und eine leichte Zugänglichkeit der Innenkomponenten.

Die Abbildung nach Fig. 5 lässt auch erkennen, dass die durch die LED's gebildete Gesamtleuchtfläche in mehrere Teilbereiche unterteilt sein kann, und diese Teilbereiche können wiederum über eine Schwenkachse abschwenkbar gestaltet sein. Wenn die Gesamtleuchtfläche nicht in mehrere Teilbereiche unterteilt ist, kann auch eine Abschwenkbarkeit der Gesamtleuchtfläche vorgesehen sein.

Obwohl die Fixierung des Rahmenteils 2 am Basisteil 1 beispielsweise durch Schnappverschlüsse über umspringende Elemente mit Federkraft realisiert werden kann, werden bevorzugt über den Innenumfang der Leuchte verteilt mehrere Push/Push-Einheiten 22 eingesetzt, die als solche bekannt sind und ein Schließen der Leuchte durch leichtes Andrücken des Rahmenteils gegen das Basisteil ermöglichen, während zum Lösen wiederum lediglich auf das Rahmenteil 2 ein gewisser Druck ausgeübt werden muss, um die Verrastung zu lösen und ein Öffnen der Leuchte zu ermöglichen. Um sicherzustellen, dass die Relativlage von Basisteil 1 und Rahmenteil 2 im geschlossenen Zustand der Leuchte stets exakt vorgebbar ist und auch bei eventuell auftretenden Erschütterungen erhalten bleibt, ist das Trägerprofilteil 12 bezüglich des Basisteils über ein elastisches Element 36 abgestützt, das eine vorgebbare Vorspannung beim Einsatz von Push/Push-Einheiten gewährleistet.

Die Darstellung nach Fig. 6 zeigt eine weitere Ausführungsform einer erfindungsgemäßen Leuchte, wie sie hinsichtlich des Grundprinzips bereits im Zusammenhang mit den Fig. 2a und 2b erläutert wurde.

Im Grundgehäuse oder Basisteil 1 sind dabei wiederum die Leuchtmittel vorgesehen, die hier aus einer Mehrzahl von über eine Trägerfläche 15 verteilt angeordneten LED's 4 bestehen. Außerdem sind in diesem Basisteil auch die zum Betrieb der Leuchte erforderlichen elektronischen Komponenten untergebracht.

Das mit dem Basisteil 1 lösbar verbundene Rahmenteil 2 umfasst wiederum die in einem umlaufenden Rahmen gehalterte Prismatikfläche 3 sowie das Lichtsammel- und Führungsprofil in Form eines bevorzugt koextrudierten Lichtsammelbereichs 10 und eines als Diffusor ausgebildeten Lichtabstrahlbereichs 11, wobei dieses Lichtsammel- und Führungsprofil mit einem umlaufenden Trägerprofil 12 verbunden ist, das in das Basisteil 1 eingreift und mit diesem kuppelbar ist.

Konstruktiv unterscheidet sich die Ausführungsform nach Fig. 6 von der Ausführungsform nach Fig. 2 im Wesentlichen durch eine abgewandelte Ausgestaltung des aus diffusem Material bestehenden Bereichs 11 des Lichtsammel- und Führungsprofils, das mit dem beispielsweise aus klarem Pleximaterial bestehenden Lichtsammelbereich 10 koextrudiert wird. Das Diffusorteil 11 weist einen sich in Richtung der Prismatikfläche 3 erstreckenden Stütz- und Trägerschenkel 25 auf, dessen freies Ende an der Prismatikfläche 3 anliegt und der außenseitig eine umlaufende Rastnut 30 aufweist, welche zur Aufnahme von Rastfederelementen 29 dient, die innenseitig an einem Abdeckschenkel 28 des Abdeck- und Montagerahmens vorgesehen sind, der über den abgewinkelten Schenkel 7 die Prismatikfläche 3 trägt.

Aufgrund dieser Ausgestaltung kann der Abdeck- und Montagerahmen zusammen mit der Prismatikfläche durch einen Aufschnappvorgang an dem umlaufenden Stütz- und Trägerschenkel 25 befestigt werden. Voraussetzung dafür ist natürlich, dass vorher das Lichtsammel- und Führungsprofil mit dem Trägerprofil-Gehäuseteil 12 zu einer Einheit zusammengefasst worden ist. Dies geschieht bei dieser Ausführungsform durch Nutzung einer umlaufenden Aufnahmenut 27 für das abgewinkelte Ende 31 des Trägerprofilteils 12, wobei diese Aufnahmenut 27 durch einen an das Diffusorteil 11 einstückig angeformten Halteschenkel 26 in Verbindung mit dem dazu parallel verlaufenden Lichtleiterelement 10 gebildet wird.

Im Rahmen der Fertigung der erfindungsgemäßen Leuchte werden Lichtsammel- und Führungsprofile auf die abgewinkelten Endbereiche 31 des Trägerprofilteils 12 aufgesteckt und an den Gehrungsecken miteinander verklebt, wobei die Aufnahmenut 27 so dimensioniert ist, dass unterschiedliche Wärmedehnungen von Kunststoffmaterial und Metall ausgeglichen werden können.

Fig. 7 zeigt eine besonders vorteilhafte Verwendung erfindungsgemäßer Einbauleuchten in Form einer Teilschnittdarstellung. Demgemäß kann eine frei wählbare Anzahl erfindungsgemäßer Leuchten in eine Rasterprofildecke eingebaut werden, und zwar der Art, dass zwischen den einzelnen Leuchten definierte, durch Abdeckrahmen begrenzte Fugen vorliegen, die über die innenliegenden Lichtsammel- und Führungsprofile beleuchtet sind und damit Fugenlichtbänder bilden.

Die Fig. 7 zeigt im Zusammenhang mit einem Decken-Profilteil 33 zwei in die Decke eingebaute, unter Ausbildung eines Spalts 32 bzw. einer Fuge aneinandergrenzende Leuchten, deren Gehäuse bzw. Basisteile 1 auf Trägerschenkeln 34 der Decken-Profilteile 33 abgestützt sind. Nicht dargestellt ist eine beispielsweise über Doppelklebebänder oder mechanische Fixierelemente vorgesehene Verbindung zwischen den Basisteilen 1 und den Trägerschenkeln 34, die insbesondere dann erforderlich ist, wenn zwischen dem vorzugsweise abschwenkbar ausgebildeten Rahmenteil 2 und dem Basisteil 1 zur Kupplung Push/Push-Elemente 22 vorgesehen sind.

Die beispielsweise eine Breite von etwa 5 mm besitzende Fuge 32 zwischen aneinandergrenzenden Leuchten wird zum einen begrenzt von den Schenkeln des Abdeck- und Montagerahmens 6 und zum anderen von den sich gegenüberliegenden Lichtaustrittsflächen der Diffusorelemente 11. Aus diesen Diffusorelementen 11 austretendes Licht gelangt entweder direkt in die Fuge 32 oder wird von den den Diffusorelementen 11 zugewandten Wandungsbereichen der Trägerschenkel 34 in die Fuge 32 reflektiert, so dass zwischen den von den Prismatikflächen 3 gebildeten Leuchtflächen und von diesen Leuchtflächen deutlich abgegrenzt durch die lichtundurchlässigen Abdeck- und Montagerahmen 6 klar definierte Fugenlichtbänder gebildet werden. Da die Leuchten - wie in Fig. 7 gezeigt - über das Deckenprofil überstehen, kann das gesamte Rastermaß voll ausgenutzt werden, was dazu führt, dass etwa 10% mehr an Leuchtfläche im Vergleich zu konventionellen Anordnungen erhalten werden kann.

Die Anordnung der Einzelleuchten in Verbindung mit der schmalen Fugengestaltung ist vor allem auch durch die Verwendung von Push/Push-Einheiten zwischen Basis- und Rahmenteil möglich, da das Öffnen und Schließen der Leuchten ohne jegliche Bedienelemente möglich ist, und die Lichtabstrahlflächen praktisch die Bedienflächen darstellen.

Charakteristisch für alle Ausführungsformen der Erfindung ist der Einsatz eines einen Teillichtstrom abzweigenden Lichtsammel- und Führungsprofils zur Schaffung eines umlaufenden Lichtbandes, das als eigenständiges Element die Kontur der einzelnen Leuchtenformate klar definiert und auch einen indirekten Lichteffekt in Form eines ästhetischen Lichübergangs insbesondere zur Deckenfläche bewirken kann.

### Bezugszeichenliste

- 1: Basisteil
- 2: Rahmenteil
- 3: Prismatikfläche
- 4: Leuchtmittel
- 5: Lichtsammel- und Führungsprofil (Zwischenelement)
- 6: Außenprofilteil (Abdeck- und Montagerahmen)
- 7: Trägerschenkel
- 8: Stützprofilteil
- 9: Stütz- und Befestigungsfläche
- 10: Lichtsammelbereich (Lichtleiterelement)
- 11: Lichtabstrahlbereich (Diffusor bzw. Streulichtelement)
- 12: Trägerprofilteil
- 13: Verbindungselement (transparent)
- 14: Lichtband
- 15: Trägerfläche für LED's
- 16: Vertikalwände des Basisteils
- 17: Scherenhebel
- 18: Öffnungen
- 19: Noppen
- 20: Folie
- 21: Decke
- 22: Push/Push-Einheit
- 23: Rastelement
- 24: Spiel
- 25: Stütz- und Trägerschenkel
- 26: Halteschenkel
- 27: Aufnahmenut
- 28: Abdeckschenkel
- 29: Rastfeder
- 30: Rastnut
- 31: abgewinkeltes Ende
- 32: Spalt oder Fuge
- 33: Decken-Profilteil
- 34: Trägerschenkel
- 35: elastisches Element
- 36: Diffusorfolie
- 37: abgewinkelter Schenkel Trägerprofilteil
- 38: abgewinkelter Schenkel Stützprofilteil
- 39: U-Ausnehmung

## Patentansprüche

1. Leuchte mit einem Gehäuse zur Aufnahme einer Mehrzahl von vorzugsweise in einer Ebene gelegenen Leuchtmitteln (4) sowie gegebenenfalls erforderlicher Vorschaltgeräte, Treiber und dgl. und einer eine raumseitige Direktlichtfläche bildenden, im Gehäuse gehalterten Streulichtfläche, insbesondere in Form einer Mikro-Prismatikfläche (3) oder einer satinierten oder opalen Fläche,
wobei das Gehäuse in ein den Leuchtmitteln (4) zugeordnetes Basisteil (1) und ein der Streulichtfläche (3) zugeordnetes Rahmenteil (2) unterteilt ist und
zwischen Basisteil (1) und Rahmenteil (2) ein transparent ausgebildetes Zwischenelement (5) vorgesehen ist,
**dadurch gekennzeichnet,**
**dass** das transparente Zwischenelement (5) aus einem eigenständigen, einen Teillichtstrom abzweigenden Lichtsammel- und Führungsprofil zur Schaffung eines umlaufenden, bezüglich der Streulichtfläche (3) optisch beabstandeten Lichtbandes (14) vorgesehen ist.

2. Leuchte nach Anspruch 1,
dadurch **gekennzeiehnet**,
dass das aus einem transparenten Material bestehende Lichtsammel- und Führungsprofil (5) einen im Einstrahlbereich der Leuchtmittel (4) gelegenen inneren Lichtsammelbereich (10) und einem äuβeren, insbesondere flächenbündig mit den Gehäuse- und/oder Rahmenteilen (1, 2) endenden oder überstehenden Lichtabstrahlbereich (11) umfasst.

3. Leuchte nach Anspruch 1 oder 2,
**dadurch gekennzeichnet,**
**dass** das Lichtsammel- und Führungsprofil (5) aus einem innen liegenden Lichtleiterelement (10) und einem außen liegenden Streulichtelement (11) besteht und beide Elemente (10, 11) insbesondere von einem koextrudierten Teil gebildet sind.

4. Leuchte nach Anspruch 3,
**dadurch gekennzeichnet,**
**dass** das dem Lichtleiterelement (10) zugeordnete Streulichtelement (11) als Mehrfunktionsteil gestaltet ist und entweder einerseits einen sich zur Prismatikfläche (3) erstreckenden Stütz- und Trägerschenkel (25) und andererseits einen parallel und mit Abstand zum Lichtleiterelement (10) verlaufenden Halteschenkel (26) zur Ausbildung einer Aufnahmenut (27) aufweist oder andererseits zwischen dem Lichtleiterelement (12) und dem Streulichtelement (11) beiderseits des Lichtleiterelements (10) gelegene Aufnahmespalte vorgesehen sind, in die abgewinkelte Endbereiche (37, 38) des Trägerprofilteils (12) bzw. des Stützprofilteils (8) eingreifen.

5. Leuchte nach einem der Ansprüche 1 bis 3,
**dadurch gekennzeichnet,**
**dass** das Rahmenteil (2) ein Außenprofilteil (6) in Form eines Abdeck- und Montagerahmens mit einem nach innen gerichtete Trägerschenkel (7) für die Streulichtfläche (3) und ein mit dem Außenprofilteil (6) zusammenwirkendes Stützprofilteil (8) umfasst, das eine Stütz- und Befestigungsfläche (9) für das Lichtsammel- und Führungsprofil (5) aufweist und insbesondere mit seinem der Stütz- und Befestigungsfläche (9) gegenüberliegenden Ende den Randbereich der vorzugsweise mit einer Diffusorfolie (36) bedeckten Prismatikfläche (3) fixiert.

6. Leuchte nach Anspruch 5,
**dadurch gekennzeichnet,**
**dass** das Rahmenteil (2) mit dem Basisteil (1) über das dazwischenliegende Lichtsammel- und Führungsprofil (5) mittels eines Trägerprofilteils (12) gekoppelt ist, wobei das Lichtsammel- und Führungsprofil (5) durchdringende Verbindungselemente (13) zwischen Rahmenteil (2) und Trägerprofilteil (12) insbesondere transparent ausgebildet sind.

7. Leuchte nach Anspruch 5 oder 6,
**dadurch gekennzeichnet ,**
**dass** das Außenprofilteil (6) mit dem Stützprofilteil (8) insbesondere lösbar über in Öffnungen (18) oder Vertiefungen einrastende Noppen (19) verbunden ist.

8. Leuchte nach einem der Ansprüche 1 bis 4,
**dadurch gekennzeichnet ,**
**dass** das Rahmenteil (2) ein Außenprofilteil in Form eines Abdeckund Montagerahmens mit nach innen gerichtetem Trägerschenkel (7) für die Prismatikfläche (3) und einem Abdeckschenkel (28) umfasst, der insbesondere über Schnapp-Rastverbindungen (29, 30) mit dem Stütz- und Trägerschenkel (25) des Streulichtelements (11) kuppelbar ist.

9. Leuchte nach Anspruch 8,
**dadurch gekennzeichnet,**
**dass** Rahmenteil (2) mit dem Basisteil (1) über das rahmenförmige Trägerprofilteil (12) gekoppelt ist und dass ein nach außen abgewinkeltes Ende (31) dieses rahmenförmigen Trägerprofilteils (12) insbesondere mit Spiel in die umlaufende Aufnahmenut (27) zwischen dem Lichtleiterelement (10) und dem Halteschenkel (26) des Streulichtelements (11) eingreift.

10. Leuchte nach einem der vorhergehenden Ansprüche,
**dadurch gekennzeichnet,**
**dass** zur lösbaren Verbindung zwischen Basisteil (1) und Rahmenteil (2) an den Innenwandflächen des Basisteils (1) mehrere Push/Push-Einheiten (22) vorgesehen sind, die mit zugehörigen, mit dem Trägerprofilteil (12) verbundenen Rastelementen (23) zusammenwirken, wobei insbesondere zwischen dem innenliegenden Ende des Trägerprofilteils (12) und dem Gehäuseboden ein im geschlossenen Zustand der Leuchte eine vorgebbare Vorspannung erzeugendes elastisches Element (35) vorgesehen ist.

11. Leuchte nach einem oder mehreren der vorhergehenden Ansprüche,
**dadurch gekennzeichnet,**
**dass** zur Ausbildung eines deckenbündigen oder überstehenden Lichtbandes (14) bei einer Einbauleuchte das Lichtsammel- und Trägerprofil (5) als umlaufendes Vertikalrahmenelement zwischen dem die Prismatikfläche (3) tragenden Außenprofilteil (6) des Rahmenteils (2) und den Vertikalwänden (16) des Basisteils (1) angeordnet ist, wobei das Lichtsammel- und Trägerprofil (5) an den Vertikalwänden (16) des Basisteils befestigt ist und ein freiliegender Innenbereich des Vertikalrahmenelements den Lichtsammelbereich (10) bildet.

12. Leuchte nach einem der vorhergehenden Ansprüche,
**dadurch gekennzeichnet,**
**dass** Rahmenteil (2) und Basisteil (1) über ein innen liegendes Schwenkhebelsystem, insbesondere ein Scherenhebelsystem (17) miteinander verbunden und in der Betriebsstellung durch zumindest ein lösbares Verschlusselement gegenseitig fixiert sind.

13. Leuchte nach Anspruch 1 oder 2, ,
**dadurch gekennzeichnet,**
**dass** das Hebelsystem (17) mit dem Rahmenteil (2) lösbar, insbesondere über technische Druckknöpfe verbunden ist.

14. Leuchte nach einem der vorhergehenden Ansprüche,
**dadurch gekennzeichnet,**
**dass** die LED-Trägerfläche (15) abschwenkbar gelagert oder in zumindest zwei abschwenkbare Teilflächen unterteilt ist.

15. Leuchte nach einem der vorhergehenden Ansprüche,
**dadurch gekennzeichnet,**
**dass** zur Erzeugung eines Lichtbandes vorgebbarer Farbe für den Lichtsammelbereich (10) öder das Streulichtelement (11) ein entsprechend farbiger Lichtleiter verwendet ist.

16. Rasterprofildecke mit einer Mehrzahl zueinander benachbart angeordneter Einbauleuchten,
**dadurch gekennzeichnet,**
**dass** Einbauleuchten nach einem oder mehreren der vorhergehenden Ansprüche unter Ausbildung gleichförmiger Spalte (32) an Decken-Profilteilen (33) gehaltert sind und dass die von den Abdeckrahmen (6) der Leuchten begrenzten Spalte (32) über die einander gegenüberliegenden, umlaufenden Streulichtelemente (11) mit Licht beaufschlagt werden und Lichtbänder bilden.

17. Rasterprofildecke nach Anspruch 16,
**dadurch gekennzeichnet,**
**dass** die Basisteile (1) der Leuchten an Trägerschenkeln (34) der Profildecke fixiert sind und die den Streulichtelementen (11) zugewandten Flächen der Trägerschenkel (34) als Licht in den jeweiligen Spalt reflektierende Flächen wirken.

18. Rasterprofildecke nach Anspruch 16,
**dadurch gekennzeichnet,**
**dass** Basisteil (1) und Rahmenteil (2) der jeweiligen Einbauleuchten über Push/Push-Einheiten (22) gekoppelt sind und dabei die raumseitigen Lichtaustrittsflächen Bedienflächen bilden.

19. Rasterprofildecke nach einem oder mehreren der vorhergehenden Ansprüche,
**dadurch gekennzeichnet,**
**dass** die von den Diffusorelementen (11) gebildeten Lichtbänder Logoträger bilden.

## Claims

1. A luminaire having a housing for receiving a plurality of illuminants (4) which are preferably disposed in one plane and for receiving optionally required ballast, drivers and the like as well as having a scattered light surface, in particular in the form of a microprismatic surface (3) or of a satinated or matt surface, forming a direct light surface at the room side and held in the housing,
wherein the housing is divided into a base part (1) associated with the illuminants (4) and a mount part (2) associated with the scattered light surface (3); and
wherein a transparent intermediate element (5) is provided between the base part (1) and the mount part (2),
**characterised in that**
the transparent intermediate element (5) composed of an independent light-collection and guide section branching off a part light current is provided for creating a peripheral light strip (14) which is visually spaced apart with respect to the scattered light surface (3).

2. A luminaire in accordance with claim 1,
**characterised in that**
the light collection and guide section (5) comprising a transparent material comprises an inner light collection region (10) disposed in the irradiation region of the illuminants (4) and an outer light-emitting region (11), in particular ending or projecting beyond the housing parts and/or mount parts (1, 2) in an areally flush manner.

3. A luminaire in accordance with claim 1 or claim 2,
**characterised in that**
the light collection and guide section (5) comprises an inwardly disposed light conductor element (10) and an outwardly disposed scattered light element (11) and both elements (10, 11) are in particular formed from a coextruded part.

4. A luminaire in accordance with claim 3,
**characterised in that**
the scattered light element (11) associated with the light conductor element (10) is designed as a multifunctional part and either has a support and carrier limb (25) extending to the prismatic surface (3), on the one hand, and a holding limb (26) extending in parallel to and spaced apart from the light conductor element (10) for forming a receiving groove (27), on the other hand, or receiving gaps are provided between the light conductor element (12) and the scattered light element (11) at both sides of the light conductor element (10), on the other hand, with angled end regions (37, 38) of the carrier section part (12) or of the support section part (8) engaging into said receiving gaps.

5. A luminaire in accordance with any one of the claims 1 to 3,
**characterised in that**
the mount part (2) comprises an outer section part (6) in the form of a cover and assembly frame having an inwardly directed carrier limb (7) for the scattered light surface (3) and a support section part (8) which cooperates with the outer section part (6), which has a support and fastening surface (9) for the light collection and guide section (5) and whose end disposed opposite the support and fastening surface (9) in particular fixes the marginal region of the prismatic surface (3) which is preferably covered by a diffuser film (36).

6. A luminaire in accordance with claim 5,
**characterised in that**
the mount part (2) is coupled to the base part (1) via the interposed light collection and guide section (5) by means of a carrier section part (12), with connection elements (13) passing through the light collection and guide section (5) arranged between the mount part (2) and the carrier section part (12) in particular being transparent.

7. A luminaire in accordance with claim 5 or claim 6,
**characterised in that**
the outer section part (6) is connected to the support section part (8), in particular releasably, via nubs (19) latching into openings (18) or recesses.

8. A luminaire in accordance with any one of the claims 1 to 4,
**characterised in that**
the mount part (2) comprises an outer section part in the form of a cover and assembly mount having an inwardly directed carrier limb (7) for the prismatic surface (3) and having a cover limb (28) which can in particular be coupled to the support and carrier limb (25) of the scattered light element (11) via snap and latch connections (29, 30).

9. A luminaire in accordance with claim 8,
**characterised in that**
the mount part (2) is coupled to the base part (1) via the mount-like carrier section part (12); and **in that** an outwardly angled end (31) of this mount-like carrier section part (12) engages, in particular with clearance, into the peripheral receiving groove (27) between the light conductor element (10) and the holding limb (26) of the scattered light element (11) .

10. A luminaire in accordance with any one of the preceding claims,
**characterised in that**
a plurality of push/push units (22) are provided at the inner wall surfaces of the base part (1) for a releasable connection between the base part (1) and the mount part (2) and cooperate with associated latch elements (23) connected to the carrier section part (12), with an elastic element (35), which generates a predefinable preload in the closed state of the luminaire, in particular being provided between the inwardly disposed end of the carrier section part (12) and the housing base.

11. A luminaire in accordance with one or more of the preceding claims,
**characterised in that**
the light collection section and carrier section (5) is arranged as a peripheral vertical mount element between the outer section part (6) of the frame part (2) carrying the prismatic surface (3) and the vertical walls (16) of the base part (1) for forming a light strip (14) flush with or projecting beyond the ceiling in a built-in lamp, with the light collection section and carrier section (5) being fastened to the vertical walls (16) of the base part and with an exposed inner region of the vertical mount element forming the light collection region (10).

12. A luminaire in accordance with any one of the preceding claims,
**characterised in that**
the frame part (2) and the base part (1) are connected to one another via an inwardly disposed pivot lever system, in partiuclar a scissorlever system (17), and are fixed with respect to one another in the operating position by at least one releasable closure element.

13. A luminaire in accordance with claim 1 or claim 2,
**characterised in that**
the lever system (17) is releasably connected to the mount part (2), in particular via technical push-buttons.

14. A luminaire in accordance with any one of the preceding claims,
**characterised in that**
the LED carrier surface (15) is supported in a swing-hinge manner or is divided into at least two swing-hinge part surfaces.

15. A luminaire in accordance with any one of the preceding claims,
**characterised in that**
a correspondingly coloured light conductor is used for generating a light strip of a predefinable colour for the light collection region (10) or for the scattered light element (11).

16. A grid section ceiling having a plurality of built-in luminaires arranged adjacent to one another,
**characterised in that**
built-in luminaires in accordance with one or more of the preceding claims are held at ceiling section parts (33) while forming gaps (32) of the same shape; and **in that** the gaps (32) bounded by the cover mount (6) of the luminaires are acted on by light via the mutually oppositely disposed peripheral scattered light elements (11) and form light strips.

17. A grid section ceiling in accordance with claim 16,
**characterised in that**
the base parts (1) of the luminaires are fixed at carrier limbs (34) of the section ceiling and the surfaces of the carrier limbs (34) facing the scattered light elements (34) act as surfaces reflecting light into the respective gap.

18. A grid section ceiling in accordance with claim 16,
**characterised in that**
the base part (1) and the mount part (2) of the respective built-in luminaires are coupled via push/push units (22) and in this respect the light exit surfaces at the room side form operating surfaces.

19. A grid section ceiling in accordance with one or more of the preceding claims,
**characterised in that**
the light strips formed by the diffuser elements (11) form logo carriers.

## Revendications

1. Lampe comprenant un boîtier pour recevoir une pluralité d'agents lumineux (4) disposés de préférence dans un plan ainsi que les blocs d'alimentation, pilotes et similaires éventuellement nécessaires, et une surface à lumière diffusée retenue dans le boîtier et formant une surface à lumière directe du côté de la pièce, en particulier sous la forme d'une surface à microprismes (3) ou d'une surface satinée ou opale,
dans laquelle le boîtier est subdivisé en une partie de base (1) associée aux agents lumineux (4), et en une partie de cadre (2) associée à la surface à lumière diffusée (3), et
il est prévu un élément intermédiaire (5) réalisé transparent entre la partie de base (1) et la partie de cadre (2),
**caractérisée en ce que**
l'élément intermédiaire transparent (5) est réalisé à partir d'un profilé autonome de collecte et de guidage de lumière qui dérive un flux de lumière partielle pour réaliser une bande de lumière périphérique (14) écartée sur le plan optique par rapport à la surface à lumière diffusée (3).

2. Lampe selon la revendication 1,
**caractérisée en ce que** le profilé de collecte et de guidage de lumière (5) réalisé en un matériau transparent comprend une zone de collecte de lumière (10) disposée dans la zone de rayonnement des agents lumineux (4), et une zone de rayonnement de lumière extérieure, qui se termine en particulier en affleurement avec la surface de la partie de boîtier et/ou de la partie de cadre (1, 2), ou encore en dépassement.

3. Lampe selon la revendication 1 ou 2,
**caractérisée en ce que** le profilé de collecte et de guidage de lumière (5) est composé d'un élément guide de lumière (10) situé à l'intérieur et d'un élément à lumière diffusée (11) situé à l'extérieur, et les deux éléments (10, 11) sont en particulier formés par une pièce coextrudée.

4. Lampe selon la revendication 3,
**caractérisée en ce que** l'élément à lumière diffusée (11) associé à l'élément guide de lumière (10) est conçu comme une partie multifonctionnelle et soit il comprend d'une part une branche de soutien et de support (25) s'étendant vers la surface prismatique (3) et d'autre part une branche de maintien (26) s'étendant parallèlement et à distance de l'élément guide de lumière (10) pour réaliser une gorge de réception (27), soit d'autre part il est prévu entre l'élément guide de lumière (12) et l'élément à lumière diffusée (11) des fentes de réception disposées des deux côtés de l'élément guide de lumière (10), dans lesquelles s'engage des zones terminales repliées (37, 38) de la partie de profilé portante (12) ou de la partie de profilé de soutien (8).

5. Lampe selon l'une des revendications 1 à 3,
**caractérisée en ce que** la partie de cadre (2) comprend une partie de profilé extérieure (6) sous la forme d'un cadre de couverture et de montage avec une branche portante (7) dirigée vers l'intérieur pour la surface à lumière diffuse (3), et une partie de profilé de soutien (8) qui coopère avec la partie de profilé extérieure (6), qui comporte une surface de soutien et de fixation (9) pour le profilé de collecte et de guidage de lumière (5), et qui fixe, en particulier avec son extrémité opposée à la surface de soutien et de fixation (9), la région de bordure de la surface prismatique (3) de préférence couverte d'un film diffuseur (36).

6. Lampe selon la revendication 5,
**caractérisée en ce que** la partie de cadre (2) est couplée avec la partie de base (1) via le profilé de collecte et de guidage de lumière interposé au moyen d'une partie de profilé portante (12), et des éléments de liaison (13) entre la partie de cadre (2) et la partie de profilé portante (12) qui traversent le profilé de collecte et de guidage de lumière sont réalisés en particulier transparents.

7. Lampe selon la revendication 5 ou 6,
**caractérisée en ce que** la partie de profilé extérieure (6) est reliée avec la partie de profilé de soutien (8), en particulier de façon détachable via des boutons (19) qui s'enclenchent dans des ouvertures (18) ou des renfoncements.

8. Lampe selon l'une des revendications 1 à 4,
**caractérisée en ce que** la partie de cadre (2) comprend une partie de profilé extérieure sous la forme d'un cadre de couverture et de montage avec une branche portante (7) dirigée vers l'intérieur pour la surface prismatique (3) et une branche de couverture (28), qui peut être accouplée avec la branche de soutien et de support (25) de l'élément à lumière diffuse (11), en particulier via des liaisons à encliquetage/enclenchement (29, 30).

9. Lampe selon la revendication 8,
**caractérisée en ce que** la partie de cadre (2) et couplée avec la partie de base (1) via la partie de profilé portante (12) en forme de cadre, et **en ce qu'**une extrémité (31) repliée vers l'extérieur de cette partie profilée portante (12) en forme de cadre s'engage, en particulier avec jeu, dans la gorge de réception périphérique (27) entre l'élément guide de lumière (10) et la branche de maintien (26) de l'élément à lumière diffuse (11).

10. Lampe selon l'une des revendications précédentes,
**caractérisée en ce que** pour la liaison détachable entre la partie de base (1) et la partie de cadre (2), il est prévu sur les surfaces de parois intérieures de la partie de base (1) plusieurs unités dites "push/push" (poussée-poussée) (22), qui coopèrent avec des éléments d'enclenchement (23) associés, reliée à la partie de profilé portante (12), et il est prévu en particulier entre l'extrémité intérieure de la partie de profilé portante (12) et le fond du boîtier un élément élastique (35) qui engendre une précontrainte prédéterminée dans la situation fermée de la lampe.

11. Lampe selon l'une ou plusieurs des revendications précédentes,
**caractérisée en ce que**, pour réaliser une bande de lumière (14) en affleurement avec le plafond ou en dépassement, dans le cas d'une lampe à encastrer, le profilé de collecte de lumière/profilé portant (5) est agencé, à titre d'élément de cadre vertical périphérique, entre la partie de profilé extérieure (6), portant la surface prismatique (3), de la partie de cadre (2) et les parois verticales (16) de la partie de base (1), et le profilé de collecte de lumière/profilé portant (5) est fixé sur les parois verticales (16) de la partie de base, et forme une zone intérieure dégagée de l'élément de cadre vertical de la zone de collecte de lumière (10).

12. Lampe selon l'une des revendications précédentes,
**caractérisée en ce que** la partie de cadre (2) et la partie de base (1) sont reliées l'une à l'autre via un système à leviers pivotants disposé à l'intérieur, en particulier un système à leviers en ciseau (17) et, dans la situation de fonctionnement, elles sont fixées réciproquement par au moins un élément de fermeture libérable.

13. Lampe selon la revendication 1 ou 2,
**caractérisée en ce que** le système à leviers (17) est relié avec la partie de cadre (2) de façon détachable, en particulier via des boutonspression techniques.

14. Lampe selon l'une des revendications précédentes,
**caractérisée en ce que** la surface portante à diodes électroluminescentes (15) est montée de manière à pivoter vers le bas, ou est subdivisée en au moins deux surfaces partielles capables de pivoter vers le bas.

15. Lampe selon l'une des revendications précédentes,
**caractérisée en ce que** pour générer une bande de lumière de couleur prédéterminée on utilise pour la zone de collecte de lumière (10) ou pour l'élément à lumière diffusée (11) un conducteur de lumière de coloration correspondante.

16. Plafond profilé en trame comprenant une pluralité de lampes encastrer agence au voisinage les unes des autres,
**caractérisé en ce que** des lampes à encastrer selon l'une ou plusieurs des revendications précédentes sont retenues sur des pièces profilées de plafond (33) en formant des fentes régulières (32), et **en ce que** les fentes (32) délimitées par le cadre de couverture (6) des lampes sont alimentées en lumière via les éléments à lumière diffusée périphériques (11) mutuellement opposés et forment des bandes de lumière.

17. Plafond profilé en trame selon la revendication 16,
**caractérisé en ce que** les parties de base (1) des lampes sont fixées sur des branches portantes (34) du plafond profilé, et les surfaces, tournées vers les éléments à lumière diffusée (11), des branches portantes (34) font office de surfaces qui réfléchissent la lumière vers la fente correspondante.

18. Plafond profilé en trame selon la revendication 16,
**caractérisé en ce que** la partie de base (1) et la partie de cadre (2) des lampes respectives à encastrer sont couplées via des unités dites "push/push" (22) (poussées-poussées), et les surfaces de sortie de lumière du côté de la pièce forment ici des surfaces de commande.

19. Plafond profilé en trame selon l'une ou plusieurs des revendications précédentes,
**caractérisé en ce que** les bandes de lumières formées par les éléments diffuseurs (11) forment des supports de logo.
